# DEMANDE DE BREVET EUROPEEN

(11) **EP 0 207 887 A1**
(43) Date de publication de la demande: **07.01.1987**
(21) Numéro de dépôt: 86810209.6
(22) Date de dépôt: 07.05.1986
(51) Int. Cl.: E01B 25/18

(54) **Installation de transport public roulant sur une voie suspendue**

(30) Priorité: 27.06.1985 CH 2725/85
(71) Demandeur: Ateliers de Constructions Mecaniques de Vevey S.A., CH-1800 Vevey (CH)
(72) Inventeur: Facci, Jean, CH-1092 Belmont S/Lausanne (CH); Briot, Jean-Pierre, CH-1801 Monts de Corsier (CH); Grangier, Alain, CH-1814 La Tour-de-Peilz (CH)
(74) Mandataire: Ardin, Pierre (CH)

(57) **Abrégé**

L'installation concerne une voie aérienne (2) le long de laquelle roulent des véhicules automoteurs suspendus (1). Cette voie est constituée principalement d'un câble de roulement (4) et est maintenue dans l'espace par un autre câble, porteur (3), qui passe au sommet de pylônes (5) et dessine des festons (7) au-dessus du câble de roulement (4). Les câbles porteur (3) et de roulement (4) sont reliés l'un à l'autre par des brins verticaux (11) à l'image d'un pont suspendu où le tablier serait remplacé par le câble de roulement (4). Les brins de liaison verticaux (11) qui supportent la voie de roulement (4) et plus particulièrement ceux situés au droit des pylônes (5) et dans leurs voisinages sont munis d'un ressort (16) qui augmente leur élasticité naturelle de façon à tendre à supprimer les variations d'élasticité verticale de la voie (2) le long de son parcours. Par ailleurs, un mécanisme (19) est fixé à chaque pylône (5) et relie la voie de roulement (4) à celui-ci pour maintenir constante la distance entre cette voie (4) et ce pylône (5) en autorisant cependant des déplacements longitudinaux, verticaux et le changement de pente de la voie de roulement (2) en cet endroit. Ce mécanisme (19) comprend une butée (60) limitant les déplacements vers le haut de la voie (2), butée (60)qui n'entre en action que dans le cas où la voie (2) est sans charge.

## Description

La présente invention concerne un système de transport surélevé pour voyageurs et marchandises, dans lequel des véhicules automoteurs roulent sur une voie aérienne suspendue par des câbles, ce qui le distingue des téléphériques et des funiculaires.

Ce système apporte une solution aux problèmes les plus cruciaux de circulation des personnes et des marchandises dans des sites urbains et suburbains. Ces problèmes sont essentiellement d'ordre financier et de rapidité. En effet, les investissements qu'il faudrait consentir pour réaliser un transport public rapide sont énormes et ceci d'autant plus lorsqu'il est envisagé de leur réserver un site propre, seule solution permettant d'atteindre la rapidité désirée sans augmenter les encombrements routiers dus aux autres usagers de la route, véhicules privés et lignes traditionnelles de transports publics. Comparé à celles-ci, le système selon l'invention présente des avantages appréciables. En effet, le parcours se fait sur un site propre et réservé, à un niveau supérieur au trafic routier qu'il ne gêne en aucune façon et réciproquement. Ceci lui confère une bonne rapidité. Par ailleurs, il est économique, car bien qu'il se fasse en site propre, il n'exige pas l'acquisition de tout le terrain sur lequel passe la voie suspendue. Son propriétaire ne doit faire l'acquisition que des surfaces du sol où sont implantés les pylônes, les stations, les terminus de la ligne et un garage d'entretien des véhicules et doit obtenir une servitude de passage aérien de ses véhicules le long des lignes.
Les systèmes de transport surélevés sont connus depuis plusieurs décennies déjà. Ils peuvent être classés dans trois catégories principales.

Dans les systèmes de première catégorie, le roulement des véhicules se fait sur des rails portés par des profilés rigides dont la section est importante et qui présentent une grande inertie qui s'oppose à la flexion de la voie lors du passage des véhicules. Ici, cette flexion est quasi nulle. La voie est portée par une structure importante comportant de nombreux de poteaux, relativement proches les uns des autres ou soutenue à l'image d'un tablier de pont suspendu. Le poids de l'ensemble de la ligne est important comme également son coût d'établissement.

Son emprise au sol est relativement forte car les poteaux sont nombreux et proches les uns des autres. Par ailleurs la section des poutres étant importante, la ligne est très apparente et son intégration discrète dans le paysage est difficile pour ne pas dire impossible à réaliser. C'est notamment le cas des installations décrites dans les brevets USA 1'607'875; 2'439'986; 2'781'001.

A l'opposé de cette catégorie de système de transport surélevé on peut citer celle où le roulement des roues des véhicules se fait sur un câble dont le tracé suit, dans les grandes lignes, le profil du sol et qui est maintenu dans sa position élevée par un autre câble porté par des pylônes élancés. Ce câble porteur dessine, entre les pylônes, des festons dont les points bas avoisinent le câble de roulement. Les deux câbles, porteur et de roulement, sont reliés l'un à l'autre par des brins verticaux. L'ensemble se présente à l'image d'un pont suspendu où le tablier est remplacé par un câble. Cette construction est bien plus légère que la précédente car la distance entre deux pylônes consécutifs peut être très grande, de plusieurs centaines de mètres. La flexion verticale de la ligne, composée essentiellement des deux câbles et des brins de liaison, est très grande lors du passage d'un véhicule. La section des câbles étant petite et les pylônes très espacés, la ligne s'inscrit très discrètement dans le paysage et son emprise au sol est très réduite. Notamment, les brevets suisses Nos 529'645; 573'321; 588'372; 591'979; 592'206 décrivent des installations de ce type.

La troisième catégorie est celle des systèmes qui combinent certains principes des deux types précédents. Ici, le roulement des véhicules se fait, non pas sur le câble, mais sur un profilé de section nettement réduite par rapport aux profilés du premier cas. Il comprend également un câble porteur, des pylônes, des brins de liaison et une voie de roulement.

Là, comme dans le deuxième cas, la ligne complète, voie de roulement et câble porteur, se déforme élastiquement beaucoup lors du passage d'un véhicule. Cette déformation est cependant moindre que dans le second cas. En principe, les avantages des deux dernières solutions sont comparables. Cependant la réalisation de la troisième est nettement plus onéreuse que celle de la seconde, essen tiellement du fait des problèmes de fatigue des profilés de la voie de roulement qu'il faut prendre en compte. En effet, cette voie est soumise à d'importants phénomènes de flexion alternée à chaque passage de véhicule. Des constructions relevant de ce troisième type sont décrites notamment dans les brevets ou publications suivantes, suisse 611'958; 624'896; DE 27.23.543; 28.49.073; USA 3'055'484; 3'114'161; 3'541'964; 3'604'361.

La présente invention se rattache à la deuxième catégorie.

Les installations connues des deux dernières catégories présentent une grande flexibilité verticale de la voie qui se manifeste par un abaissement très marqué de celle-ci lors du passage d'un véhicule surtout lorsque ce dernier se trouve chargé et placé à égale distance entre deux pylônes consécutifs. Cet abaissement est très fortement réduit, voire supprimé, lorsque le véhicule arrive au droit d'un pylône, car la voie de roulement et le câble porteur sont tous deux liés au pylône. A cet endroit la raideur verticale de la voie de roulement est grande. Le câble porteur, qui porté par des pylônes dessine des festons situés dans un plan vertical, dont les points hauts sont sur les pylônes et dont les points bas des lobes points bas avoisinent la voie de roulement.

Cette dernière est reliée au câble porteur par des brins de liaison verticaux relativement proches les uns des autres. Comme l'ensemble des câbles est mis, lors du montage, en prétension afin de les tendre tous, ainsi que les brins de liaison, la voie de roulement, lorsqu'elle est sans charge, dessine aussi des festons, inversés par rapport aux premiers, d'amplitude beaucoup plus petite, dont les points bas sont situés au droit des pylônes et les points hauts correspondent aux points bas des lobes du câble porteur.

Lorsque la voie de roulement est à vide, c'est-à-dire lorsque aucun véhicule ne circule, chaque pylône exerce une force verticale ascendante sur le câble porteur et descendante sur la voie de roulement. La présence de ce point d'attache, à action verticale, de la voie de roulement au pylône est gênante car elle introduit des variations importantes de la flexibilité verticale le long de la voie. Suivant la charge transportée par le véhicule, la trajectoire comporte des points hauts qui sont très gênants pour les passagers et de nature à obliger les utilisateurs à ralentir la vitesse de transport pour en atténuer les effets.

Certes, dans son brevet suisse 529'645 l'inventeur a proposé un système de liaison de la voie de roulement aux pylônes tel que la force verticale descendante exercée par celui-ci sur la voie de roulement est égale à la moyenne de la charge du véhicule soit une charge égale à la tare du véhicule augmentée de la moitié du nombre des passagers. Ceci revient à dire que pour toutes les charges utiles inférieures à la moyenne, la trajectoire présente un point haut au droit de chaque pylône. Cette invention ne résout pas le problème de la variation de la flexibilité verticale de la voie au long de son tracé.

La présente invention vise à la réalisation d'une voie câblée aérienne pour véhicules suspendus dans laquelle la trajectoire du véhicule reste sensiblement rectiligne malgré la présence de pylônes et propose des moyens pour atteindre le but. L'invention concerne également des éléments tels que massifs d'ancrages, stations de desserte des véhicules, changements de direction qui sont nécessaires à la réalisation de l'installation de transport.

Plus précisément, l'invention concerne une installation dans laquelle les éléments de liaison qui supportent la voie de roulement au droit des pylônes et dans leur voisinage sont munis d'un ressort, qui augmente leur élasticité naturelle de façon à tendre à supprimer les variations d'élasticité verticale de la voie le long de son parcours et où un mécanisme est fixé à chaque pylône qui relie la voie de roulement à celui-ci pour maintenir constante la distance séparant la voie et le pylône en autorisant cependant des déplacements longitudinaux, verticaux et le changement de pente de la voie à cet endroit, ce mécanisme comprenant par ailleurs une butée limitant les déplacements vers le haut de la voie, butée qui n'entre en action que dans le cas où la voie est sans charge.

Les 19 figures annexées représentent, à titre d'exemple non limitatif, des éléments constituant l'installation objet de l'invention. Plus précisément, la figure 1 est une vue de profil d'une partie de l'installation de transport qui franchit un plan d'eau.

La figure 2 est une coupe transversale faite au droit d'un pylône d'une ligne de transport double pour la circulation dans les deux sens. La figure 3 est une coupe transversale d'une ligne aérienne prise entre deux pylônes où la voie de roulement du véhicule est à simple piste. La figure 4 est une coupe transversale d'une voie comme la figure 3 où la voie de roulement est à double piste. La figure 5 est un diagramme illustrant le comportement de la liaison selon l'invention. La figure 6 représente un ressort à boudin intercalé dans un brin de liaison. La figure 7 est une autre forme de ressort intercalé dans un brin de liaison ressort constitué ici de rondelles déformables. La figure 8 représente le dispositif support d'un câble porteur. La figure 9 est une coupe selon AA de la figure 8. La figure 10 représente le dispositif de fixation d'une des extrémités des câbles porteur et de roulement. La figure 11 est une coupe en travers de la figure 10. La figure 12 est une vue détaillée de l'extrémité de la poutre d'ancrage des câbles. La figure 13 est une vue en élévation d'une station de desserte. La figure 14 est une vue en coupe de la ligne au droit d'une station de desserte. La figure 15 est une vue en plan d'une première variante de courbe de la voie câblée. La figure 16 est une coupe en travers de la figure 15 où la courbe est portée par un mécanisme articulé. La figure 17 est une vue en plan d'une autre forme d'exécution de courbe portée par des portiques. La figure 18 est une coupe transversale selon BB de la figure 17. La figure 19 est une coupe CC de la figure 18. Les pièces principales représentées sur les 19 figures portent les repères suivants :
1) véhicule
2) voie de roulement
3) jeu de câbles porteurs
4) jeu de câbles de roulement
5) pylône
6) sol
7) feston
8) point bas du lobe
9) lobe
10) point haut du jeu de câbles porteurs
11) élément de liaison du jeu de câbles de roulement (4) au jeu de câbles porteurs (3)
12) élément de liaison du jeu de câbles de roulement (4) au pylône (5)
13) massif d'ancrage
14) extrémité du jeu de câbles porteurs
15) extrémité du jeu de câbles de roulement
16) ressort intercalé dans les éléments de liaison (11; 12)
17) support d'un pylône
18) station d'arrêt
19) mécanisme de liaison horizontal de la voie de roulement (2) au pylône (5)
20) radeau
21) dispositif d'amarrage du radeau
22) support du jeu de câbles porteurs
23) segment arqué dans le plan vertical
24) gorge
25) surface extérieure du segment arqué
26) surface intérieure du segment arqué
27) série de galets porteurs
28) axe de pivotement d'un galet porteur (27)
29) surfaces latérales du segment arqué (23)
30) galet de guidage
31) patin de guidage
32) système de fixation des extrémités des jeux de câbles porteurs et de roulement
33) poutre d'ancrage
34) axe longitudinal de la poutre (33)
35) axe longitudinal de la voie
36) extrémité fixe de la poutre (33)
37) extrémité en porte à faux de la poutre d'ancrage (33)
38) âme verticale du profilé en double T de la poutre d'ancrage (33)
39) semelle supérieure de la poutre d'ancrage (33)
40) semelle inférieure de la poutre d'ancrage (33)
41) poutre de station
42) âme de la poutre de station (41)
43) semelle supérieure de la poutre de station (41)
44) semelle inférieure de la poutre de station (41)
45) plateforme de station
46) structure porteuse d'une station
47) élément élastique de liaison de la poutre de station (41) à la structure (46)
48) poutre courbée
49) axe longitudinal de la poutre courbée (48)
50) âme du profilé en double T de la poutre courbée (48)
51) semelle supérieure de la poutre courbée (48)
52) semelle inférieure de la poutre courbée (48)
53) structure porteuse de la poutre courbée (48)
54) élément élastique support de la poutre courbée (48)
55) mécanisme articulé support de la poutre courbée (48)
56) profilé métallique d'augmentation de la raideur de la voie de roulement des zones situées au droit des pylônes
57) prolongement des semelles supérieures du profilé métallique (56) respectivement de la poutre d'ancrage (33), de la poutre de station (41), de la poutre courbée (48)
58) amortisseur
59) plan vertical et transversal du pylône
60) butée du mécanisme (19)
61) plan d'eau
62) arc du cercle de roulement des galets (27)
63) pièce de transition de la voie entre les zones de roulement sur câble (4) et sur profilé (33; 41; 48; 56)
64) bras porteur de la poutre courbée
65) butée radiale

La figure 1 montre, en profil, une partie de l'installation de transport comprenant 4 pylônes (5). Trois de ceux-ci sont posés sur le sol (6) par l'intermédiaire'd'un support (17) ancré dans le sol.
Le dernier est posé sur un radeau (20) flottant sur un plan d'eau (61) et amarré par l'intermédiaire d'un dispositif d'amarrage (21).
Un câble porteur (3) peut être constitué d'une pluralité de câbles et constituer ensemble un jeu de câbles. Il en est de même pour la voie de roulement. Le jeu de câbles porteur relie l'un à l'autre les pylônes (5) par leur sommet et dessine des festons (7) formant des lobes (9) dont les points bas (8) ont une tangeante horizontale et dont les points hauts (10) sont situés au sommet des pylônes (5). Un second jeu de câbles de roulement (4) constitue la voie de roulement (2) et suit sensiblement le tracé du sol. Ce jeu de câbles (4) est relié au jeu de câbles porteurs (3) par l'intermédiaire d'éléments de suspension (11) qui établissent une liaison verticale entre ces deux jeux. Au droit d'un pylône, un élément de liaison (12) peut relier le jeu de câbles de roulement (4) directement au pylône (5). Certains des éléments de liaisons (11 et 12) qui suspendent la voie de roulement sont munis de ressorts (16) intercalés en eux. Ces éléments sont situés de préférence au droit des pylônes et au voisinage de ceux-ci. Le nombre de brins équipés de ressorts doit être déterminé dans chaque cas particulier en fonction de la portée entre deux pylônes consécutifs, de la raideur verticale de la voie entre ces pylônes etc. Le nombre d'éléments équipés d'un ressort peut être augmenté à volonté suivant les besoins. De même, les caractéristiques de comportement de chaque ressort peuvent être adaptées suivant la place qu'il occupe le long de la ligne. Cette figure 1 montre en outre la trace (59) du plan vertical perpendiculaire à l'axe longitudinal de la voie et passant par le sommet du pylône.

La figure 2 représente une coupe verticale et transversale de la voie faite au droit d'un pylône (5) représenté partiellement. Dans cette figure, la voie est double, en ce sens qu'elle comporte deux pistes situées de part et d'autre du pylône et réservée chacune à un sens de circulation. Le véhicule (1) est représenté sur la voie de roulement de gauche constituée ici d'une paire de câbles de roulement constituant le jeu (4) et d'une gaine recouvrant ces câbles et constituant la voie de roulement proprement dite. Cette gaine n'a pas de relation directe avec l'objet de l'invention. Elle est prévue pour protéger le câble et limiter son usure provoquée par le roulement. Elle peut être réalisée en diverses matières, être métallique par exemple en aluminium ou en matériau synthétique adapté à l'usage prévu. Il est essentiel qu'elle soit souple de manière à s'adapter aux déformations verticales de la voie consécutives aux passages des véhicules (1). La gaine peut être placée par tronçons, montée sur le câble et fixée par des moyens non représentés aux dessins et ceci de façon qu'elle puisse facilement être remplacée en cas d'usure. Cette figure représente aussi quelques éléments de la figure 1 notamment les câbles porteurs (3), les voies de roulement (2), les jeux de câbles de roulement (4), les points hauts (10) des festons (7) des jeux de câbles porteurs (3).
Les voies de roulement (2) sont reliées aux pylônes par des éléments (12) de liaison verticale, munis de ressorts (16) et par un mécanisme (19) assurant la liaison horizontale de la voie de roulement (2) par rapport aux pylônes (5). En effet, ce mécanisme (19) comprend diverses pièces articulées dessinant un parallèlogramme dont l'un des côtés verticaux est porteur de la voie de roulement (2). Par l'effet de ce mécanisme (19), dont le fonctionnement est très simple, de la liaison (12) et du ressort (16), chaque voie (2) est suspendue élastiquement par rapport aux pylônes et est maintenue à distance constante de ceux-ci.

Sur cette figure, deux butées (60) sont représentées. Elles ont pour effet d'empêcher une surélévation de la voie (2) lorsqu'elle est sans charge. En effet, après le montage de la ligne de transport complète, les jeux de câbles (3 et 4) porteurs et de roulement sont mis sous tension ce qui entraîne également la mise sous tension de tous les éléments de liaison (11) reliant les 2 jeux de câbles de roulement et porteurs. Ces deux jeux de câbles dessinent des festons, dont les lobes du jeu de câbles porteurs sont de grande amplitude et orientés vers le bas et ceux du jeu de câbles de roulement sont de faible amplitude et orientés vers le haut. Il est donc indispensable de réaliser à chaque pylône des butées verticales des deux jeux de câbles (3 et 4). Celle du câble porteur est réalisée par le point haut (10) et celle du câble de roulement par la butée (60) de la figure 2.

La figure 3 montre une coupe en travers de la voie prise entre deux pylônes. Dans le cas de cette figure de mêmes éléments que ceux déjà cités se retrouvent ici. Une ferrure fait partie de l'élément de liaison (11) et porte la voie de roulement (2).Elle autorise le passage des roues au droit des éléments de liaison (11).

La figure 4 représente un autre mode d'exécution d'une voie pour un sens de circulation. Dans cette construction, la voie de roulement (2) est constituée de deux pistes et le jeu de câbles de roulement (4) comprend 4 câbles. Ces deux pistes sont reliées l'une à l'autre par une traverse suspendue au jeu de câbles porteurs (3) par l'intermédiaire des éléments de liaison (11). Le fonctionnement est le même que précédemment. Le véhicule (1) roule sur les deux pistes, qui entourent les liaisons (11, 12).

La figure 5 est un diagramme illustrant le comportement du mécanisme (19) du ressort (16) de liaison d'une voie de roulement à un pylône. L'axe des abscisses OF représente la force verticale exercée par un élément de liaison (12), l'axe des ordonnées représente les flèches correspondantes de la voie de roulement (2). Le point A correspond au cas où la voie n'est pas chargée, donc à vide. La longueur OA représente la force verticale agissant dans l'élément de liaison lorsque la voie est vide et provenant de l'effet de la butée (60). La valeur de cette force résulte de la mise en prétension de l'ensemble des câbles; elle est fixée lors des opérations de montage. La flèche en ce point A est nulle. Lorsqu'un véhicule vide est situé au droit du pylône, cas représenté à gauche de la figure 2, la tare de ce véhicule correspond à la force OB'. La raideur du ressort (16) est choisie de telle façon que la force de gravitation due à la tare du véhicule provoque une flèche BB'. Lorsque le véhicule est chargé, cette flèche augmente puisque la force de gravité augmente également. Dans ce cas la force est égale à OC' et la flèche correspondante à CC'. L'angle FAC représente la souplesse de la liaison.

En se référant à la figure 1 on conçoit facilement que la présence d'un véhicule au milieu de la distance séparant deux pylônes provoque un abaissement de la voie de roulement important puisque les longueurs des câbles porteurs sont grandes. L'élasticité verticale de la voie est à cet endroit importante. Au droit d'un pylône la présence d'un ressort (16) intercalé dans les éléments de liaison (11; 12) permet d'ajuster l'élasticité verticale de la voie. En disposant judicieusement les ressorts (16) il devient possible de réaliser une voie dont l'élasticité verticale est quasi constante tout au moins dans toutes les zones ne comportant pas de point singulier comme par exemple: massif d'ancrage d'extrémité, station de desserte, courbe. Les zones doivent de toute façon être parcourues à vitesse réduite.

Les figures 6 et 7 représentent 2 formes d'exécutions différentes du ressort (16). Le premier cas celui d'un ressort de traction à boudin, le second d'une série de rondelles élastiques (16) empilées les unes sur les autres. D'autres formes d'exécution sont possibles comme par exemple l'utilisation de ressorts de caoutchouc, etc.

Les figure 8 et 9 représentent le support (22) du jeu de câbles porteurs (3) support qui constitue en fait le point haut (10) de ce jeu de câbles. Pour les besoins de la cause et pour simplifier les figures, le jeu de câbles porteurs a été représenté comme s'il était constitué d'un seul câble. Mais il va de soi que le jeu peut être constitué de plusieurs câbles placés l'un à côté de l'autre et réalisant le même effet. Comme déjà indiqué, ce support est monté au sommet d'un pylône (5). Il comprend un segment arqué dans le plan vertical (23) à l'extérieur duquel une gorge (24) est ménagée, gorge dans laquelle passe le jeu de câbles porteurs (3) et dont le fond constitue la surface extérieure (25) du segment arqué. La suface intérieure (26) de ce segment est en arc de cercle et appuie contre une série de galets (27) qui porte le dit segment. Les axes (28) de pivotement de ces galets (27) sont horizontaux et disposés le long d'un arc de cercle. Les galets tournent autour de pièces solidaires de l'extrémité du pylône (5). Le segment arqué (23) est guidé latéralement par ses sufaces (29) au moyen de galets de guidage (30) qui dans le cas de ces figures sont représentés de forme conique. Ils sont portés par l'intermédiaire d'une pièce également solidaire du pylône. Ces figures 8 et 9 montrent que le segment (23) qui est fixé au sommet d'un pylône peut pivoter autour d'un axe horizontal perpendiculaire au plan longitudinal de la ligne et situé dans le plan (59). Il est entraîné par tout déplacement éventuel longitudinal du câble porteur (3).

Au lieu de guider latéralement le segment arqué (23) par des galets (30) il aurait été possible d'obtenir le même effet en disposant des patins de guidage (31) prenant appui contre les faces latérales (29) du segment arqué. Dans le cas de la figure 8, le segment arqué est représenté sous la forme d'un demi cercle. Comme les déplacements longitudinaux du jeu de câbles porteurs (3) sont très faibles il aurait été possible de choisir un segment dont l'angle au centre soit plus petit que les 180° du dessin. Il est important que la surface (26) soit, ainsi que le lieu géométrique des axes de rotation (28) des galets, en arc de cercle (27). La surface extérieure (25) peut être différente.
Elle pourrait être par exemple parabolique, la partie dont la courbure est la plus forte se situant dans l'axe de symétrie du segment. Elle pourrait aussi avoir tout autre forme, le rayon de courbure des extémités du segment étant de préférence supérieur à celui de la zone médiane.
Le support du jeu de câbles porteurs représenté aux figures 8 et 9 réalise la liaison entre ce jeu et chaque pylône, ne lui transmet que les efforts verticaux provenant du jeu de câbles porteurs et réduit très sensiblement les efforts horizontaux que le pylône doit supporter à son extrémité. En effet, comme le jeu de câbles porteurs (3) peut se déplacer longitudinalement par rapport à chaque pylône, il n'exerce sur lui qu'une poussée verticale quelle que soit la force de traction des câbles porteurs, pour autant que les angles formés entre les deux brins d'un câble porteur partant d'un pylône et l'axe vertical de celui-ci soient égaux, ce qui est le cas le plus généralement. Cependant, chaque fois qu'un véhicule approche d'un pylône, le brin de câble correspondant à l'arrivée s'abaisse légèrement tandis que l'autre s'élève. Il apparaît ainsi une différence entre ces angles, différence qui reste cependant faible. Elle doit être prise en considération pour l'étude de chaque pylône.

Les figures 10, 11, 12 sont relatives à chaque extrémité de la ligne de transport. En ces endroits, il est nécessaire d'attacher fortement les câbles au sol et de les ancrer à un massif. Les extrémités des jeux de câbles porteurs (2) et de roulement (4) sont représentés par les sections (14 et 15). Elles sont fixées à l'installation d'ancrage (13), par des éléments (32) comprenant des plaques et des boulons de serrage, selon des constructions bien connues.
Dans le cas de la figure 10, le massif d'ancrage (13) comprend deux poutres d'ancrage (33). Il correspond à une installation de transport comprenant deux voies de circulation parallèles soit une disposition semblable à celle de la figure 2. Chacune de ces poutres est disposée dans le prolongement de l'axe longitudinal (35) de chacune des voies. Les poutres d'ancrage (33) sont solidaires du massif (13) par l'une de leurs extrémités (36) alors que les autres extrémités (37) se trouvent disposées en porte-à-faux, en direction de la voie de roulement correspondante et constituées d'un profilé en forme de double T comportant une âme verticale (38) et deux semelles une supérieure (39) et une inférieure (40).

Par simplification du dessin, la voie de roulement (4) est représentée par un câble unique soit selon une construction semblable à celle de la figure 3. Dans la partie gauche de la figure les axes longitudinaux les poutres d'ancrage (33) sont représentés en (34). Ils se prolongent vers la gauche par une constuction dessinée en traits interrompus. Ces prolongations sont l'amorce d'un raccordement possible de la ligne de transport à une installation de garage des véhicules afin de les ranger et d'assurer leur entretien.
Comme il a déjà été dit précédemment, les jeux de câbles (3 et 4) doivent être mis en tension initiale. A cet effet une fois que les opérations de montage proprement dites de la ligne sont terminées un outillage spécial, non représenté aux dessins, permet d'exercer sur chaque câble, l'un après l'autre ou simultanément, une traction afin de lui donner la tension initiale désirée soit de mettre l'ensemble de la ligne dans l'état de précontrainte voulu. Cet état doit être choisi de façon adéquate, il doit tenir compte de la configuration de la ligne, de la charge maximale qui sera portée par la ligne, des variations de température qui peuvent se produire sur le site, des efforts latéraux générés par le vent etc. Une fois l'état de prétension désiré atteint les systèmes de fixation des extrémités (32) sont appliqués et serrés fortement. Chaque extrémité de câble est bloquée rigidement à son massif d'ancrage (13) par l'intermédiaire de la poutre (33). La figure 11 est une coupe transversale d'une poutre d'ancrage (33); soit de la figure 10. Ici cependant, la voie de circulation (2) comporte deux pistes disposées de part et d'autre de l'âme (38) fixées sur la surface supérieure de la semelle inférieure (40) de ce profilé. Dans ce cas, la voie de roulement (4) comprend deux pistes. Cette variante d'exécution est comparable à celle représentée à la figure 4. Là également, les câbles protecteurs ont été recouverts d'une gaine d'usure élastique qui est fixée le long du trajet principal directement contre les câbles de roulement (4) mais qui au droit du massif d'ancrage (13) sont sur la semelle inférieure (40) alors que les câbles (4) sont fixés sous cette semelle. Une pièce de transition (63) assure un passage progressif de la surface de roulement des véhicules entre les deux zones de roulement, sur câble (4) et sur profilé (33). La figure 12 montre, de profil et plus en détail, l'extrémité en porte-à-faux de la poutre d'ancrage (33), ainsi que la pièce de transition 63. La semelle supérieure (39) de la poutre d'ancrage (33) a été prolongé en (57) dans la direction de la voie câblée. A l'extrémité de ce prolongement, un amortisseur (58) est monté entre ce profilé et le câble de roulement (4). Cet amortisseur, semblable aux amortisseurs bien connus montés sur les véhicules ordinaires, agit sur la voie de roulement et ralentit ses mouvements d'abaissement qui se produisent chaque fois qu'un véhicule passe de la voie de roulement à celle située sur le massif d'ancrage (13) et inversément. Certes, vu les différences de raideur verticale entre la voie de roulement câblée et celle située sur ce massif, le passage de l'un à l'autre doit se faire à vitesse réduite afin de limiter les secousses verticales des véhicules. La présence de l'amortisseur (58) augmente la raideur de la voie à l'endroit où il est fixé. Il a pour effet d'étaler le long de la voie, sur une plus grande longueur, les variations d'élasticité verticale. Dans cette figure, un seul amortisseur (58) a été représenté. Il va de soi que le prolongement (57) aurait pu être plus grand et que l'installation comporte plusieurs amortisseurs (58) disposés parallèlement. Selon une forme d'exécution préférentielle, l'axe de l'amortisseur représenté sur cette figure 12 est vertical. Mais, une autre disposition demeure possible, les amortisseurs pouvant, selon le cas, être disposés selon un axe incliné.

Les figures 13 et 14 représentent, la première en vue longitudinale, la seconde en vue transversale, une station de desserte des véhicules. Cette station est portée par une structure porteuse (46) soutenant une plateforme (45) réservée aux usagers du transport ainsi qu'une poutre de station (41) disposée au-dessus. Dans le cas de ces figures, la station a été représentée comme si elle était disposée, sensiblement au milieu, entre deux pylônes consé cutifs. Il va de soi qu'une même station peut aussi bien être située au droit d'un pylône ou occuper n'importe quelle place entre deux pylônes. La figure 14 indique que la station dessert une ligne de transport comportant deux voies de circulation parallèles comprenant chacune une poutre de station (41). Celle-ci est fixée à la structure porteuse (46) par l'intermédiaire d'éléments élastiques de liaison (47) placés au voisinage de chaque extrémité de chaque poutre de station (41). Celle-ci est constituée d'un profile en double T, comportant une âme (42) une semelle supérieure (43) et une semelle inférieure (44). Comme dans le cas représenté ici la station se trouve au milieu entre deux pylônes, les lobes des jeux de câbles porteurs (3) avoisinent le jeu de câbles de roulement (4). Aussi, le jeu de câbles porteurs (3) est fixé au-dessus de la semelle supérieure (43) alors que le jeu de câbles de roulement est fixé à la semelle inférieure (44). Dans le cas de cette figure, la voie de roulement (2) comporte deux pistes. Sa disposition est semblable à celle de la figure 4. La poutre de station est liée au massif par l'intermédiaire d'éléments élastiques (42) qui lui donne une élasticité verticale aussi grande que possible. Cette élasticité ne saurait être très importante, car les flèches qui en résulteraient varieraient beaucoup en fonction de la charge du véhicule ce qui rendrait plus délicat l'entrée et la sortie des voyageurs du véhicule. Mais, la réduction de l'élasticité verticale de la voie au droit des stations n'est en soi pas gênante, car, lors de l'exploitation, chaque véhicule doit ralentir à l'entrée de chaque station soit pour s'y arrêter soit pour la traverser à petite vitesse. Les extrémités des poutres de station (41) peuvent être formées comme celles des poutres d'ancrage (33) et comporter des prolongements (57) équipés d'amortisseurs (58) remplissant la même fonction que celle décrite à propos de la figure 12.

Les figures 15 à 19 sont toutes relatives à une courbe modifiant la direction de la voie. Deux variantes d'exécution sont représentées.

Les figures 15 et 16 concernent une courbe disposée entre deux pylônes et comportant un mécanisme de maintien élastique de la voie. Cette courbe, est réalisée à l'aide d'une poutre courbée (48) constituée d'un profile en double T arqué dans le plan horizontal selon le rayon désiré. Cette poutre comprend une âme (50), une semelle supérieure (51), et une semelle inférieure (52), un axe longitudinal (49). La voie de roulement comprend 2 pistes comme représenté à la figure 4. Le jeu de câble de roulement (4) est fixé symétriquement à la semelle inférieure alors que le câble porteur (3) l' est à la semelle supérieure. Ces fixations sont rigides; les câbles porteur (3) et de roulement (4) présentent la même courbure que la poutre (48). Un mécanisme (55) constituant un parallèlogramme articulé est porté par une structure porteuse (53). Du fait de la traction qui existe dans les jeux de câbles porteurs (3) et de roulement (4), de la pente de ces câbles aux extrémités de la poutre courbée 48, pente qui est déterminée par la forme des festons de ces câbles, de la force centrifuge exercée par la structure porteuse (53), la poutre courbée (48) est en équilibre. Sa suspension par parallèlogramme (55) laisse au point médian de la poutre, un degré de liberté vertical très important.

Le parallèlogramme (55) est réalisé de telle façon que la poutre (48) peut être déplacée verticalement parallèlement à elle même et qu'elle peut aussi pivoter autour d'un axe horizontal, pivotement conférant une pente à la poutre (48). Son déplacement vertical et sa pente longitudinale dépendent de la charge et de la position du véhicule le long de la poutre courbée. L'élasticité verticale de la ligne est ainsi conservée.

La vitesse de déplacement du véhicule ne doit pas être réduite du fait d'une variation d'élasticité verticale de la voie. Si elle doit l'être, c'est pour des raisons de sécurité et de confort en courbe comme dans le cas des transports ferroviaire.

La variante représentée aux figures 17, 18 et 19 comprend également une structure porteuse (53) qui ici est réalisée sous la forme de deux portiques situés au voisinage des extrémités de la poutre courbée (48). Celle-ci est fixée par l'intermédiaire de bras porteurs (64) fixés rigidement à la poutre courbée et liés à la structure porteuse (53) par l'intermédiaire d'éléments élastiques (54). Cette installation comprend en outre une butée radiale (65) qui agit sur la poutre dans le plan horizontal et absorbe la force centripète exercée par le jeu de câbles de roulement (4). Cette forme d'exécution d'une portion de voie se rapproche de celle de la figure 13 représentant une station. Elle peut être disposée le long de la voie, de préférence dans les zones proches d'un pylône soit où le câble porteur (3) se trouve nettement au-dessus du jeu de câble de roulement (4). Par rapport à la variante précédente, représentée aux figures 15 et 16, l'élasticité verticale de la voie est sensiblement réduite. Il s'en suit que le franchissement de cette courbe, dont le rayon peut être beuacoup plus petit que dans le cas précédent, doit être fait à une vitesse nettement plus faible.

Comme déjà remarqué précédemment, le franchissement des zones situées au droit des pylônes pose plus de problèmes que le parcours de la voie, surtout si l'on tient à conserver une vitesse constante sans provoquer des secousses génantes dues aux points hauts de la ligne. Il peut, suivant les circonstances, être avantageux d'augmenter la raideur transversale de la voie sur un petit tronçon, de quelques mètres, situé de part et d'autre de chaque pylône. A cet effet, la fixation de la voie aux pylônes selon la variante représentée à la figure 2 peut être complétée par l'adjonction d'un profilé métallique, fixé d'une part le long de la voie et d'autre part aux pylônes (5) par l'intermédiaire du mécanisme (19), profilé qui a pour effet d'augmenter la raideur de la voie de roulement. Ce profilé (56) non représenté aux dessins, est du même type que les profilés (33; 41; et 48) mais sa section peut être nettement plus petite. Sa présence permet d'étaler sur une plus grande longueur l'effet sur la voie des points d'attache de celle-ci aux pylônes.

Les poutres de station (41), courbées (48) et le profilé (56) d'augmentation de raideur de la voie peuvent être formés et équipés d'un ou de plusieurs amortisseurs comme c'est le cas de la poutre d'ancrage (33).

Dans la description il a été précisé que les extrémités des jeux de câbles porteurs et de roulement (3 et 5) sont attachés à un massif d'ancrage qui a été représenté comme s'il était exécuté en maçonnerie. Il est évident que ce massif peut être réalisé autrement, par exemple par une structure métallique ou être mixte et comprendre du béton et une charpente métallique. Un massif d'ancrage situé à une ou au deux extrémités de la voie peut être combiné avec une station terminale de desserte du véhicule.

## Revendications

1. Installation de transport par voie aérienne comprenant des véhicules automoteurs (1) suspendus à un câble de roulement (2) qui est maintenu dans l'espace par un câble porteur (3) soutenu par des pylônes (5) et relié par des brins verticaux (11) au câble de roulement (2), **caractérisée** en ce que les brins verticaux (11) sont reliés de part et d'autre à un organe de rappel élastique (16) et un mécanisme (19) fixé à chaque pylône (5) et une butée (60) limitant le déplacement de la voie aérienne vers le haut.

2. Installation selon la revendication 1, comprenant au moins un pylône solidaire du sol, respectivement d'un radeau (20) flottant sur un plan d'eau (61) et solidement amarré dans un position déterminée (21), est muni à son sommet d'un support (22) du jeu de câbles porteurs (3), **caractérisée** en ce que ce support (22) comprend un segment arqué dans le plan vertical (23), dans lequel au moins une gorge (24) est ménagée à sa surface extérieure (25) qui reçoit un câble porteur (3) et lui donne une courbure adéquate, segment (23) dont la surface intérieure (26) appuie sur une série de galets porteurs (27) pivotant chacun autour d'un axe horizontal (28), où les axes desdits galets sont solidaires du pylône et disposés le long d'un arc de cercle (62) dont le centre est situé, dans le plan vertical et transversal (59) du pylône (5), segment arqué dont les surfaces latérales (29) sont guidées par des galets (30), respectivement des patins de guidage (31), où l'ensemble est disposé de telle manière que le support du jeu de câbles porteurs (22) autorise un déplacement longitudinal du jeu de ces câbles par rapport au pylône (5) par un déplacement correspondant du segment arqué (23) qui roule sur les galets (27, 30), respectivement glisse sur les patins (31).

3. Installation selon la revendication 1, comprenant au moins un massif d'ancrage (13) auquel une des extrémités (14, 15) des jeux câbles porteurs (3) et de roulement (4) est fixée par l'intermédiaire d'un système de fixation (32),**caractérisée** en ce que le système de fixation 32 comprend une poutre d'ancrage (33) dont l'axe longitudinal (34) est situé dans le prolongement de l'axe longitudinal (35) de la voie de roulement (2), dont une des extrémités (36) est liée rigidement au massif d'ancrage (13), dont l'autre extrémité (37) est en porte à faux et s'étend en direction de la voie (2), dont la section transversale a la forme générale d'un profilé en double T comprenant une âme verticale (38) et deux semelles horizontales, une supérieure (39), l'autre inférieur (40), où un jeu de câbles porteurs (3) est fixé à la semelle supérieure (39), où un jeu de câbles de roulement (4) est fixé à la semelle inférieure (40).

4. Installation selon la revendication 1, comprenant au moins une station d'arrêt (18) située à une certaine distance d'un des massifs d'ancrage (13) d'une des extrémités de la voie (2), **caractérisée** en ce qu'elle comprend une structure porteuse (46) d'une plateforme (45) d'accès au véhicule (1) et d'une poutre de station (41) dont l'axe longitudinal correspond à celui de la voie (2), dont la section transversale a la forme générale d'un profilé en double T comprenant une âme verticale (42), deux semelles horizontales supérieure (43) et inférieure (44), où un jeu de câbles (4) de la voie de roulement est fixé le long de la semelle inférieure (44), où cette poutre de station (41) est portée par l'intermédiaire d'éléments élastiques (47) autorisant de légers déplacements entre elle et la structure porteuse (46) dans les directions normales à l'axe longitudinal de la voie (2) et de grands déplacements dans la direction de la voie.

5. Installation selon la revendication 1, dont le tracé de la voie (2) comporte au moins un changement de direction, **caractérisée** en ce qu'elle comprend une poutre courbée (48) dont l'axe longitudinal (49) suit le tracé courbe de la voie (2), dont la section transversale a la forme générale d'un profil en double T comprenant une âme verticale (50) et deux semelles horizontales, une supérieure (51), l'autre inférieure (52), où un jeu de câbles de la voie de roulement (2) est fixé le long de la semelle inférieure (52), une structure porteuse (53) de poutre courbée, solidaire du sol (6), structure qui porte ladite poutre par l'intermédiaire d'un élément élastique (54), respectivement d'un mécanisme articulé (55), autorisant de légers déplacements de la poutre courbée (48) dans des directions normales à son axe longitudinal.

6. Installation selon la revendication 5 dans laquelle le changement de direction de la voie est situé dans une zone où le jeu de câbles porteurs (3) avoisine le jeu de câbles de roulement (4), **caractérisée** en ce que le jeu de câbles porteurs (3) est fixé le long de la semelle supérieure (51) de la poutre courbée (48).

7. Installation selon la revendication 1, **caractérisée** en ce que dans les zones situées au droit des pylônes (5), où la voie de roulement (2) est reliée à chaque pylône par un mécanisme (19) maintenant constante la distance entre elle et lui, et raidie transversalement par l'effet d'un profilé métallique (56) fixé contre elle.

8. Installation selon une ou plusieurs des revendications 3, 4, 5, 6 et 7, **caractérisée** en ce qu'au moins une semelle supérieure d'une poutre (33, 41, 48), respectivement d'un profilé métallique (56), profilé le long duquel la voie de roulement (2) est fixée, est prolongée au-delà de la semelle inférieure en direction de la voie de roulement (2), ce prolongement (57) étant muni d'au moins un amortisseur (58) reliant verticalement ce prolongement à la voie du roulement (2) et ayant pour effet de freiner la vitesse de déplacement vertical de ladite voie consécutif au passage d'un véhicule.

9. Installation selon la revendication 1, **caractérisée** en ce que les éléments de liaison (11, 12) qui sont situés près des pylônes (5) sont équipés d'un ressort (16) qui augmente leur élasticité naturelle de façon à tendre à supprimer les variations d'élasticité verticale de la voie (2) le long de son tracé et principalement vers les zones situées au droit des pylônes (5) et où l'élément (12) de liaison du câble (4) au pylône (5) comprend un mécanisme (19) fixé à chaque pylône (5) et qui relie la voie de roulement (2) à celui-ci pour maintenir constante la distance entre cette voie (2) et ce pylône (5) en autorisant cependant des déplacements longitudinaux, verticaux et le changement de pente de la voie (2) à cet endroit, ce mécanisme (19) comprenant par ailleurs une butée (60) limitant les déplacements vers le haut de la voie qui se produisent dans le cas où celle-ci est sans charge.
